# EUROPÄISCHE PATENTSCHRIFT

(11) **EP 0 899 325 B1**
(45) Veröffentlichungstag und Bekanntmachung des Hinweises auf die Patenterteilung: **19.12.2001**
(21) Anmeldenummer: 98810753.8
(22) Anmeldetag: 06.08.1998
(51) Int. Cl.: C11D 3/00, C11D 1/62, C11D 3/02

(54) **Weichspülmittelzusammemsetzung**
Fabric softener composition
Composition adoucissante pour textiles

(30) Priorität: 15.08.1997 EP 97810573
(43) Veröffentlichungstag der Anmeldung: 03.03.1999
(73) Patentinhaber: Ciba Specialty Chemicals Holding Inc., 4057 Basel (CH)
(72) Erfinder: Höhener, Alfred, 4312 Magden (CH); Frick, Roland, 68480 Durmenach (FR)

(56) Entgegenhaltungen:
- WO-A-97/05202
- US-A- 4 240 920
- US-A- 4 255 273
- US-A- 4 368 053

## Beschreibung

Die vorliegende Erfindung betrifft eine Weichspülmittelzusammensetzung sowie ein Verfahren zum Bleichen von textilen Fasermaterialien mittels dieser Weichspülmittelzusammensetzung.

In üblichen Haushaltswaschverfahren für Weisswäsche, wie Bettwäsche, Tischwäsche und weisse Baumwollwaren werden die zu behandelnden Wäschestücke normalerweise einem kombinierten Wasch- und Bleichverfahren unterzogen, in dem die Wäschestücke in einem wässrigen Bad behandelt werden, das als Aktivsubstanz ein organisches Waschmittel und ein Bleichmittel enthält. Verfahren zum Bleichen bzw. Fleckenentfernen aus Textilien mit Hilfe von wasserlöslichen Phthalocyaninverbindungen sind z.B. aus der US-A-3,927,967, US-A-4,094,806 und US-A-4,033,718 bekannt.

Die Aufgabe der vorliegenden Erfindung besteht darin, wasserlösliche Phthalocyaninverbindungen als Photobleichmittel in bestimmten Weichspülmittelzusammensetzungen einzusetzen, die als Aktivsubstanz sogenannte "Esterquats" enthalten, das sind quaternäre Ammoniumverbindungen, die mindestens eine durch Carboxygruppen unterbrochene langkettige hydrophobe Alkyl- oder Alkenylgruppe aufweisen. Esterquats enthaltende Weichspülmittel sind beispielsweise in der EP-A-0,239,910 oder der WO 95/24460 beschrieben.

Überraschenderweise wurde nun gefunden, dass mit Weichspülmittelzusammensetzungen, enthaltend wasserlösliche Phthalocyaninverbindungen kationischer, neutraler oder anionischer Natur, besonders gute Bleicheffekte erzielt werden, wenn man Textilien in einem diese Zusammensetzungen enthaltenden wässrigen Weichspülbad behandelt, wobei die Textilien im Weichspülbad selbst oder anschliessend in feuchtem Zustand mit Licht im sichtbaren oder/und infraroten Bereich oder im Tageslicht bestrahlt werden.

Die vorliegende Erfindung betrifft daher eine Weichspülmittelzusammensetzung, enthaltend
(a) ein wasserlösliches Zn, Fe(ll), Ca, Mg, Na, K, Al, Si(lV), P(V), Ti(lV), Ge(lV), Cr(VI), Ga(lll), Zr(lV), In(lll), Sn(lV) oder Hf(VI) Phthalocyanin; und
(b) eine quaternäre Ammoniumverbindung der Formel
worin
R₁ und R₂ unabhängig voneinander C₁-C₅-Alkyl; oder Hydroxy-C₁-C₅-Alkyl;
A und B unabhängig voneinander je den Rest der Formel
R₃, R₄ und R₅ unabhängig voneinander einen C₈-C₂₀-Fettsäurerest;
   - X₁⁻: ein für Weichmacher kompatibles Anion;
   und
m, n und p eine Zahl von 0 bis 5;
bedeuten.

Vorteilhafterweise enthält die erfindungsgemässe Zusammensetzung als Photobleichmittel eine Verbindung der Formel worin
- PC: das Phthalocyaninringsystem;
- Me: Zn, Fe(II), Ca, Mg, Na, K, Al-Z₁, Si(IV), P(V), Ti(IV), Ge(IV), Cr(VI), Ga(III), Zr(IV), In(III), Sn(IV) oder Hf(VI);
- Z₁: ein Halogenid-, Sulfat-, Nitrat-, Acetat-, Alkoholat-, Carboxylat- oder Hydroxy-Ion;
- q: 0,1 oder 2;
- r: 1 bis 4;
- Q₁: eine Sulfo- oder Carboxylgruppe; oder einen Rest der Formel -SO₂X₂-R₆-X₃⁺, -O-R₆-X₃⁺; oder -(CH₂)ₜ-Y₁^{+;}
worin
- R₆: verzweigtes oder unverzweigtes C₁-C₈-Alkylen; oder 1,3- oder 1,4-Phenylen;
- X2: -NH-; oder -N-C₁-C₅-Alkyl-;
- X₃⁺: eine Gruppe der Formel
für den Fall, dass R₆ = C₁-C₈-Alkylen, auch eine Gruppe der Formel Y₁⁺ eine Gruppe der Formel
- t: 0 oder **1**;
wobei in obigen Formeln
- R₇ und R₈: unabhängig voneinander C₁-C₆-Alkyl;
- R₉: C₁-C₆Alkyl; C₅-C₇-Cycloalkyl; oder NR₁₁R₁₂;
- R₁₀ und R₁₁: unabhängig voneinander, C₁-C₅-Alkyl;
- R₁₂ und R₁₃: unabhängig voneinander Wasserstoff oder C₁-C₅-Alkyl;
- R₁₄ und R₁₅: unabhängig voneinander nicht substituiertes oder durch Hydroxy, Cyano, Carboxy, Carb-C₁-C₆-Akoxy, C₁-C₆-Alkoxy, Phenyl, Naphthyl oder Pyridyl substituiertes C₁-C₆-Alkyl;
- u: 1 bis 6;
- A₁: die Ergänzung zu einem aromatischen 5- bis 7-gliedrigen Stickstoffheterocyclus, der gegebenenfalls noch ein oder zwei weitere Stickstoffatome als Ringglieder enthalten kann, und
- B₁: die Ergänzung zu einem gesättigten 5- bis 7-gliedrigen Stickstoffheterocyclus, der gegebenenfalls noch 1 bis 2 Stickstoff-, Sauerstoff- und/oder Schwefelatome als Ringglieder enthalten kann;
- Q₂: Hydroxy; C₁-C₂₂-Alkyl; verzweigtes C₄-C₂₂-Alkyl; C₂-C₂₂-Alkenyl; verzweigtes C₄-C₂₂-Alkenyl und Mischungen davon; C₁-C₂₂-Alkoxy; einen Sulfo- oder Carboxylrest; einen Rest der Formel -SO₂(CH₂)ᵥ-OSO₃M; -SO₂(CH₂)ᵥ-SO₃M; einen verzweigten Alkoxyrest der Formel eine Alkylethylenoxyeinheit der Formel -(T₁)_{d}-(CH₂)_{b}(OCH₂CH₂)ₐ-B₃ oder einen Ester der Formel COOR₂₃
worin
- B₂: Wasserstoff; Hydroxy; C₁-C₃₀-Alkyl; C₁-C₃₀-Alkoxy; -CO₂H; -CH₂COOH; SO₃⁻M₁⁺; -OSO₃⁻M₁⁺; -PO₃²⁻; M₁; -OPO₃²⁻M₁; und Mischungen davon;
- B₃: Wasserstoff; Hydroxy; -COOH; -SO₃⁻M₁⁺; -OSO₃⁻M₁⁺; C₁-C₆-Alkoxy;
- M₁: ein wasserlösliches Kation;
- T₁: -O-; oder -NH-;
- X₁ und X₄: unabhängig voneinander -O-; -NH-; oder -N-C₁-C₅-Alkyl;
- R₁₆ und R₁₇: unabhängig voneinander Wasserstoff, die Sulfogruppe und deren Salze, die Carboxylgruppe und deren Salze oder die Hydroxylgruppe bedeuten, wobei mindestens einer der Reste R₁₆ und R₁₇ für eine Sulfo- oder Carboxylgruppe oder deren Salze steht,
- Y₂: -O-, -S-, -NH- oder -N-C₁-C₅-Alkyl;
- R₁₈ und R₁₉: unabhängig voneinander Wasserstoff, C₁-C₆-Alkyl, Hydroxy-C₁-C₆-Alkyl, Cyano-C₁-C₆-Alkyl, Sulfo- C₁-C₆-Alkyl, Carboxy oder Halogen-C₁-C₆-Alkyl; nicht substituiertes oder durch Halogen, C₁-C₄-Alkyl oder C₁-C₄-Alkoxy, Sulfo oder Carboxy substituiertes Phenyl; oder R₁₈ und R₁₉ zusammen mit dem Stickstoffatom, an das sie gebunden sind, einen gesättigten 5- oder 6-gliedrigen heterocyclischen Ring, der zusätzlich noch ein Stickstoff- oder Sauerstoffatom als Ringglied enthalten kann;
- R₂₀ und R₂₁: unabhängig voneinander einen C₁-C₆-Alkyl- oder Aryl-C₁-C₆-Alkylrest;
- R₂₂: Wasserstoff; oder nicht substituiertes oder durch Halogen, Hydroxy, Cyano, Phenyl, Carboxy, Carb-C₁-C₆-Alkoxy oder C₁-C₆-Alkoxy substituiertes C₁-C₆-Alkyl;
- R₂₃: C₁-C₂₂-Alkyl, verzweigtes C₄-C₂₂-Alkyl, C₁-C₂₂-Alkenyl oder verzweigtes C₄-C₂₂-Alkenyl; C₃-C₂₂-Glykol; C₁-C₂₂-Alkoxy; verzweigtes C₄-C₂₂-Alkoxy; und Mischungen davon;
- M: Wasserstoff; oder ein Alkalimetall- oder Ammoniumion,
- Z₂: ein Chlor-, Brom, Alkyl- oder Aralkylsulfation;
- a: 0 oder 1;
- b: 0 bis 6;
- c: 0 bis 100;
- d: 0; oder 1;
- e: 0 bis 22;
- V: eine ganze Zahl von 2 bis 12;
- w: o oder 1; und
- A: ein organisches oder anorganisches Anion
bedeuten, und
- s: im Falle einwertiger Anionen A gleich r und im Falle mehrwertiger Anionen ≤ r ist, wobei Aₛ⁻ die positive Ladung kompensieren muss; wobei, wenn r ≠ 1, die Reste Q₁ gleich oder verschieden sein können,
und wobei das Phthalocyaninringsystem auch noch weitere löslich machende Gruppen enthalten kann.

Die Zahl der Substituenten Q₁ und Q₂ in Formel (2a) bzw. (2b), die gleich oder verschieden sein können, liegt zwischen 1 und 8, wobei sie, wie bei Phthalocyaninen üblich, nicht eine ganze Zahl sein muss (Substitutionsgrad). Sind noch andere, nichtkationische Substituenten anwesend, so liegt die Summe aus letzteren und den kationischen Substituenten zwischen 1 und 4. Wieviele Substituenten im Molekül mindestens vorhanden sein müssen, richtet sich nach der Wasserlöslichkeit des resultierenden Moleküls. Eine ausreichende Wasserlöslichkeit ist dann gegeben, wenn genügend Phthalocyaninverbindung in Lösung geht, um auf der Faser eine photodynamisch katalysierte Oxidation zu bewirken. Es kann bereits eine Löslichkeit von 0,01 mg/l ausreichend sein, im allgemeinen ist eine solche von 0,001 bis 1 g/l zweckmässig.

Halogen bedeutet Fluor, Brom oder insbesondere Chlor.

Als Gruppen kommen vor allem in Betracht: usw..

Bevorzugt ist die Gruppe

Als heterocyclische Ringe in der Gruppe kommen ebenfalls die oben angeführten Gruppen in Betracht, wobei lediglich die Bindung an den Restsubstituenten über ein Kohlenstoffatom erfolgt.

In allen Substituenten können Phenyl-, Naphthyl- und aromatischen Heteroringe durch einen oder zwei weitere Reste substituiert sein, beispielsweise durch C₁-C₆-Alkyl, C₁-C₆-Alkoxy, Halogen Carboxy, Carb-C₁-C₆-Alkoxy, Hydroxy, Amino, Cyano, Sulfo, Sulfonamido usw..

Bevorzugt ist ein Substituent aus der Gruppe C₁-C₆-Alkyl, C₁-C₆-Alkoxy, Halogen, Carboxy, Carb-C₁-C₆-Alkoxy oder Hydroxy.

Als Gruppe kommen insbesondere in Frage: usw.

Alle vorstehend genannten Stickstoffheterocyclen können noch durch Alkylgruppen substituiert sein, entweder an einem Kohlenstoffatom oder an einem weiteren im Ring befindlichen Stickstoffatom. Bevorzugt ist dabei als Alkylgruppe die Methylgruppe.

A⁻ₛ in Formel (2a) bedeutet als Gegenion zur positiven Ladung des Restmoleküls ein beliebiges Anion. Im allgemeinen wird es durch den Herstellungsprozess (Quaternierung) eingeführt. Es bedeutet dann vorzugsweise ein Halogenion, ein Alkylsulfat- oder ein Arylsulfation. Von den Arylsulfationen seien das Phenylsulfonat-, p-Tolylsulfonat- und das p-Chlorphenylsulfonation erwähnt. Als Anion kann aber auch jedes andere Anion fungieren, da die Anionen in bekannter Weise leicht ausgetauscht werden können; Aₛ⁻ kann also auch ein Sulfat-, Sulfit-, Carbonat-, Phosphat-, Nitrat-, Acetat-, Oxalat-, Citrat-, Lactation oder ein anderes Anion einer organischen Carbonsäure darstellen. Der Index s ist bei einwertigen Anionen gleich r. Für mehrwertige Anionen nimmt s einen Wert ≤ r an, wobei er je nach Bedingungen so beschaffen sein muss, dass er die positive Ladung des Restmoleküls gerade kompensiert.

C₁-C₆-Alkyl und C₁-C₆-Alkoxy sind geradkettige oder verzweigte Alkyl- bzw. Alkoxyreste wie z.B. Methyl, Ethyl, n-Propyl, Isopropyl, n-Butyl, sek.Butyl, tert.Butyl, Amyl, lsoamyl, tert.Amyl oder Hexyl bzw. Methoxy, Ethoxy, n-Propoxy, Isopropoxy, n-Butoxy, sek.Butoxy, tert.Butoxy, Amyloxy, lsoamyloxy, tert.Amyloxy oder Hexyloxy.

C₂-C₂₂-Alkenyl bedeutet z.B. Allyl, Methallyl, Isopropenyl, 2-Butenyl, 3-Butenyl, Isobutenyl, n-Penta-2,4-dienyl, 3-Methyl-but-2-enyl, n-Oct-2-enyl, n-Dodec-2-enyl, iso-Dodecenyl, n-Dodec-2-enyl oder n-Octadec-4-enyl.

Die für die quaternären Ammoniumverbindungen der Formel (1) definierten C₈-C₂₀-Fettsäurereste leiten sich von gesättigten oder ungesättigten Fettsäuren ab, wie z.B. der Caprin-, Laurin-, Myristin-, Palmitin,- Stearin-, Dodecyl-; Pentadecyl-; Hexadecyl- oder Oleylsäure; bzw. der Decen-, Dodecen-, Tetradecen-, Hexadecen-, Öl-, Linol-, Linolen-, Rizinolsäure, der Kokosfettsäure, oder vorzugsweise der Talgfettsäure ab.

Bevorzugte Photobleichmittel der Formel (2a) der erfindungsgemässen Zusammensetzung entsprechen der Formel worin
- PC, X₂, X₃ und R₆: die oben angegebene Bedeutung haben,
- M: Wasserstoff, ein Alkalimetall-, Ammonium- oder Aminsalzion; bedeutet, und die Summe der Zahlen r₁ und r₂ von 1 bis 4 reicht und
- Aₛ⁻: die positive Ladung des Restmoleküls genau kompensiert,
und insbesondere der Formel worin
- PC: wie in Formel (2a) definiert ist,
- R₆': C₂-C₆-Alkylen;
- r₁: eine Zahl von 1 bis 4;
- X₃': eine Gruppe der Formel oder bedeuten,
, worin
- R₇ und R₈: unabhängig voneinander unsubstituiertes oder durch Hydroxy, Cyano, Halogen oder Phenyl substituiertes C₁-C₄-Alkyl;
- R₉: R₇; Cyclohexyl oder Amino;
- R₁₁: C₁-C₄-Alkyl;
- R₂₁: C₁-C₄-Alkyl; C₁-C₄-Alkoxy; Halogen, Carboxy, Carb-C₁-C₄-Alkoxy oder Hydroxy; und
- A': ein Halogenid-, Alkylsulfat- oder Arylsulfation;
bedeuten, wobei die Reste -SO₂NHR'₆-X₃'⁺A⁻ gleich oder verscheiden sein können.

Weitere erfindungsgemäss einsetzbare Photobleichmittel entsprechen der Formel worin
- PC: das Phthalocyaninringsystem;
- Me: Zn, Fe(ll), Ca, Mg, Na, K, Al-Z₁, Si(lV), P(V), Ti(lV), Ge(lV), Cr(VI), Ga(III), Zr(IV), In(lll), Sn(lV) oder Hf(VI);
- Z₁: ein Halogenid-, Sulfat-, Nitrat-, Acetat-, Alkoholat-, Carboxylat- oder Hydroxy-lon;
- q: 0; 1; oder 2;
- Y₃': Wasserstoff; ein Alkalimetall- oder Ammoniumion; und
- r: eine beliebige Zahl von 1 bis 4;
bedeuten.

Ganz besonders bevorzugt sind dabei Phthalocyaninverbindungen der Formel (5), worin
- Me: Zn oder Al-Z₁; und
- Z₁: ein Halogenid-, Sulfat-, Nitrat-, Acetat-, Alkoholat-, Carboxylat- oder Hydroxy-lon;
bedeuten.

Weitere interessante, erfindungsgemäss einsetzbare Phthalocyaninverbindungen entsprechen der Formel worin
- PC, Me und q: die in Formel (5) angegebene Bedeutung haben;
- R₁₇' und R₁₈': unabhängig voneinander Wasserstoff, Phenyl, Sulfophenyl, Carboxyphenyl, C₁-C₆-Alkyl, Hydroxy-C₁-C₆-Alkyl, Cyano-C₁-C₆-Alkyl, Sulfo-C₁-C₆-Alkyl, Carboxy-C₁-C₆-Alkyl oder Halogen C₁-C₆-Alkyl oder zusammen mit dem Stickstoffatom den Morpholinring;
- q': eine ganze Zahl von 2 bis 6; und
- r: eine Zahl von 1 bis 4;
bedeuten, wobei, falls r > 1, die im Molekül vorhandenen Reste gleich oder verschieden sein können.

Weitere interessante erfindungsgemäss einsetzbare Phthalocyaninverbindungen entsprechen der Formel worin
- PC, Me und q: die in Formel (5) angegebenen Bedeutung haben,
- Y'₃: Wasserstoff, ein Alkalimetall- oder Ammoniumion,
- q': eine ganze Zahl von 2 bis 6;
- R₁₇' und R₁₈': unabhängig voneinander Wasserstoff, Phenyl, Sulfophenyl, Carboxyphenyl, C₁-C₆-Alkyl, Hydroxy C₁-C₆-Alkyl, Cyano C₁-C₆-Alkyl, Sulfo C₁-C₆-Alkyl, Carboxy C₁-C₆-Alkyl oder Halogen C₁-C₆-Alkyl oder zusammen mit dem Stickstoffatom den Morpholinring,
- m': 0 oder 1; und
- r und r₁: unabhängig voneinander eine beliebige Zahl von 0,5 und 3 bedeuten, wobei die Summe r +r₁ mindestens 1, jedoch höchstens 4 beträgt.

Bedeutet das Zentralatom Me im Phthalocyaninring Si(lV), so können die erfindungsgemäss verwendeten Phthalocyanine neben den Substituenten am Phenylkern des Phthalocyaninrings auch axiale Substituenten (= R₂₄) aufweisen. Solche Phthalocyanine entsprechen z.B. der Formel worin
- R₂₄: Hydroxy; C₁-C₂₂-Alkyl; verzweigtes C₄-C₂₂-Alkyl; C₁-C₂₂-Alkenyl; verzweigtes C₄-C₂₂-Alkenyl und Mischungen davon; C₁-C₂₂-Alkoxy; einen Sulfo- oder Carboxylrest; einen

Rest der Formel -SO₂(CH₂)ᵥ-OSO₃M; -SO₂(CH₂)ᵥ-SO₃M; einen verzweigten

Alkoxyrest der Formel eine Alkylethylenoxyeinheit der Formel -(T₁)_{d}-(CH₂)_{b}(OCH₂CH₂)ₐ-B₃ oder einen Ester der Formel COOR₂₃; und
- U: [Q₁]ᵣ⁺Aₛ⁻; oder Q₂; bedeuten.

R₁₆, R₁₇, R₁₈, R₁₉, R₂₀, R₂₁, R₂₂, R₂₃, B₂, B₃, M, M₁, Q₁, Q₂, Aₛ, T₁, X₁, Y₂, Z₂ a, b, c, d, e, r, v, w haben dabei die in den Formeln (2a) und (2b) angegebene Bedeutung.

Erfindungsgemäss bevorzugt eingesetzte quaternäre Ammoniumverbindungen der Komponente (b) sind Verbindungen der Formel (1), worin
- X₁: ein Halogenatom; -CH₃SO₄⁻; -C₂H₅SO₄⁻; oder -NO₃⁻;
bedeutet.

Besonders bevorzugte erfindungsgemäss einsetzbare quaternäre Ammoniumverbindungen sind solche der Formel (1), worin A und B den Rest der Formel (1b) bedeuten.

Weitere interessante quaternäre Ammoniumverbindung entsprechen der Formel worin
- R₁ und R₂: C₁-C₅-Alkyl;
- R3: den aliphatischen Rest der Talgfettsäure und
- X₃⁻: ein Halogenatom;
bedeuten.

Bevorzugt werden Weichspülmittelzusammensetzungen eingesetzt, die
(a) ein wasserlösliches Phthalocyanin der Formel (5); und
(b) eine quaternäre Ammoniumverbindung der Formel (8) enthalten.

Weiterhin werden bevorzugt Weichspülmittelzusammensetzungen eingesetzt, die
(a) ein wasserlösliches Phthalocyanin der Formel (10) und
(b) eine quaternäre Ammoniumverbindung der Formel (8) enthalten.

Die erfindungsgemäss eingesetzten Photobleichmittel werden in der Weichspülmittelzusammensetzung in nur geringen Mengen eingesetzt und haben daher katalysatorische Wirkung.

Die erfindungsgemässen Weichspülmittelzusammensetzungen enthalten vorzugsweise 0,0001 bis 0,05, vorzugsweise 0,001 bis 0,005 Gew.% der Komponente (a) und 1 bis 20, vorzugsweise 5 bis 20 Gew.% der Komponente (b).

Die erfindungsgemässe Weichspülmittelzusammensetzung kann auch die für handelsübliche Weichspülmittel üblichen Zusätze enthalten, wie Alkohole, wie z.B. Ethanol, n-Propanol, i-Propanol, mehrwertige Alkohole, wie z.B. Glycerin und Propylenglykol; amphotere und nichtionische Tenside, wie z.B. Carboxylderivate des lmidazols, oxethylierte Fettalkohole, hydriertes und ethoxyliertes Rizinusöl, Alkylpolyglycoside, beispielsweise Decylpolyglucose und Dodecylpolyglucose, Fettalkohole, Fettsäureester, Fettsäuren, ethoxylierte Fettsäureglyceride oder Fettsäurepartialglyceride; weiterhin kleinere Mengen an Farbstoffen, Parfümen, Puffersubstanzen, anorganische oder organische Salze, wie z.B. wasserlösliche Kalium-, Natrium- oder Magnesiumsalze, nichtwässrige Lösungsmittel, pH-Puffer, Parfüme, Farbstoffe, Hydrotropiermittel, Antischaummittel, Korrosionsinhibitoren, Antiredepositionsmittel, Viskositätsregler, insbesondere polymere oder andere Verdickungsmittel, Stabilisatoren, Enzyme, optische Aufheller, Anti-Einlaufmittel, Anti-Fleckenmittel, Antimikrobika, Germicide, Fungizide, Antioxidantien, Korrosionsinhibitoren und Faltenfreimittel.

Die erfindungsgemässe Weichspülmittelzusammensetzung ist gewöhnlich flüssig. Die darin enthaltenen Wirkstoffe werden vorzugsweise in Wasser emulgiert. Die Herstellung erfolgt gewöhnlich so, dass man zunächst die Aktivsubstanz, d.h. die quaternäre Ammoniumverbindung der Formel (1) in geschmolzenem Zustand in Wasser einrührt, anschliessend gegebenenfalls weitere gewünschte Zusätze hinzufügt und nach Abkühlen zum Schluss die Phthalocyaninverbindung als verdünnte Stammlösung hinzugibt.

Ein weiterer Erfindungsgegenstand ist ein Verfahren zum Bleichen von Textilien mit einem Photobleichmittel, das dadurch gekennzeichnet ist, dass man angeschmutzte Textilien in einem Bad, das eine Weichspülmittelzusammensetzung, enthaltend
(a) ein wasserlösliches Zn, Fe(ll), Ca, Mg, Na, K, Al, Si(lV), P(V), Ti(lV), Ge(lV), Cr(VI), Ga(lll), Zr(lV), In(lll), Sn(lV) oder Hf(VI) Phthalocyanin; und
(b) eine quaternäre Ammoniumverbindung der Formel (1),
unter Bestrahlung mit sichtbarem und/oder infrarotem Licht oder im Tageslicht und in Gegenwart von Sauerstoff behandelt, wobei man entweder das Weichspülbad direkt oder die feuchten Textilien ausserhalb des Weichspülbades bestrahlt.

Die Anwendung der erfindungsgemässen Zusammensetzung erfolgt in der für bekannte Weichspülmittel üblichen Weise, wobei das Photobleichmittel erst durch Bestrahlung mit Licht wirksam wird, wie dies z.B. in der US-A-4,166,718 beschrieben ist. Beispielsweise werden in einem üblichen Waschzyklus gewaschene Textilien in einer Flotte, die eine erfindungsgemässe Weichspülmittelzusammensetzung enthält, in einem Spülgang nachbehandelt. Die Bestrahlung mit sichtbarem und/oder infrarotem Licht oder im Tageslicht kann direkt in der Weichspülmittelflotte erfolgen, beispielsweise durch eine entsprechende künstliche Lichtquelle in der Waschmaschine. Die Bestrahlung kann jedoch auch vorzugsweise nach Entfernung der Textilien aus dem Spülbad in feuchtem Zustand erfolgen, wobei als Lichtquelle vorzugsweise das Sonnenlicht dient. Die Belichtung kann in diesem Fall zweckmässig während des Trocknens der Textilien erfolgen. Werden die Textilien nicht an der Leine, sondern beispielsweise in einem Wäschetrockner getrocknet, kann die Belichtung auch während dieses Trocknungsprozesses erfolgen, beispielsweise durch eine geeignete künstliche Lichtquelle, die am bzw. im Wäschetrockner angebracht ist. Für die Entfaltung der Wirksamkeit des Photobleichmittels ist ferner die Anwesenheit von Sauerstoff erforderlich. Es genügt dazu der in der Waschflotte anwesende (gelöste) Sauerstoff (die Flotte sollte möglichst kein Reduktionsmittel enthalten) oder der in der Feuchtigkeit gelöste Sauerstoff und Luftsauerstoff, wenn die Belichtung ausserhalb des Bades erfolgt.

Als textile Fasermaterialien, die mit der erfindungsgemässen Weichspülmittelzusammensetzung behandelt werden können, kommen z.B. Materialien aus Seide, Wolle, Polyamid oder Polyurethanen, und insbesondere cellulosehaltige Fasermaterialien aller Art in Betracht. Solche Fasermaterialien sind beispielsweise die natürliche Cellulosefaser, wie Baumwolle, Leinen, Jute und Hanf, sowie Zellstoff und regenerierte Cellulose. Bevorzugt sind textile Fasermaterialien aus Baumwolle. Die erfindungsgemässen Weichspülmittelzusammensetzungen eignen sich auch für hydroxylgruppenhaltige Fasern, die in Mischgeweben enthalten sind, z.B. Gemische aus Baumwolle mit Polyesterfasern oder Polyamidfasern.

Durch die Wirkung des Photobleichmittels wird die Entfernung von Flecken aus dem behandelten Gewebe erheblich verbessert. Ferner können dadurch auch Farbübertragungen zwischen einzelnen Gewebestücken verhindert bzw. verringert werden.

Ausserdem hat die erfindungsgemässe Zusammensetzung den Vorteil, dass sich die wesentlichen Komponenten in ihrer Wirkung nicht gegenseitig beeinflussen, dass also die Bleichwirkung des Photobleichmittels durch die quaternäre Ammoniumverbindung und umgekehrt nicht beeinträchtigt wird.

Aus US-A-4,240,920 und US-A-4,255,273 sind bereits Bleichmittelzusammensetzungen bekannt, die ein Metallphthalocyanin und eine oberflächenaktive quaternäre Ammoniumverbindung enthalten. Die verwendeten quaternären Ammoniumverbindung sind jedoch deutlich verschieden von den in der vorliegenden Anmeldung eingesetzten Verbindungen.

Die folgenden Beispiele dienen der Veranschaulichung der Erfindung, ohne sie auf diese zu beschränken.

### Beispiele 1 bis 4: Herstellung der Spülmittelformulierungen (Vergleichsbeispiele)

**Tabelle 1**

| Beispiel | Konzentration der Formulierung von (102) [%] | Menge der eingesetzten Formulierung von (102) [g] | eingesetztes Wasser [g] | Menge der Verbindung d. F. (102) [mg] | Verbindung d. F. (102) bezogen auf Spülmittel-Formulierung [%] |
|---|---|---|---|---|---|
| 1 | 0 | 0,0 | 0,9 | 0,0 | 0,0 |
| 2 | 0,038 | 0,9 | 0,0 | 0,345 | 0,00115 |
| 3 | 0,23 | 0,45 | 0,45 | 1,035 | 0,00345 |
| 4 | 0,23 | 0,9 | 0,0 | 2,074 | 0,00690 |

29,1 g eines Weichspülmittels, enthaltend als Aktivsubstanz 4,5 g ( = 15%ig bzgl. fertiger Weichspülformulierung) der Verbindung der Formel R = Rest der Talgfettsäure werden in eine 50 ml Flasche vorgelegt. Dazu werden 0,9 g Wasser bzw. ein Gemisch aus Wasser und der angegebenen Menge der Formulierung, enthaltend als Aktivsubstanz die Verbindung der Formel

(102) AlClPC(SO₃H)₃₋₄ Na

dazugegeben (Tabelle 1). Die Flasche wird anschliessend zugeschraubt und kräftig mehrmals geschüttelt.

Es entsteht eine viskose, homogene Flüssigkeit.

### Beispiel 5: (Vergleichsbeispiel)

a) Ein 250 g schweres, mit Rotwein angeschmutztes Baumwollgewebe und 750 g als Ballast dienendes gebleichtes Baumwollgewebe werden in 10I Wasser mit einem handelsüblichen Waschmittel in der Waschmaschine 15 Minuten bei 30°C gewaschen. Nach dem Waschvorgang wird das gewaschene Baumwollgewebe unter fliessendem Wasser gespült.
b) Es erfolgt ein zweiter Spülgang mit den Formulierungen aus den Beispielen 1 bis 4. Dazu werden die beiden unter a) gewaschenen und gespülten Wäschestücke mit 6l Wasser und jeweils 30g der Formulierungen aus den Beispielen 1 bis 4 für 5 Minuten bei 30°C in der Waschmaschine gewaschen. Die Wäschestücke werden anschliessend geschleudert.

1 Teil der so behandelten Wäschestücke wird nachträglich trockengebügelt, der andere Teil wird 2 Stunden feucht unter Osram-Lampen belichtet und nachträglich trockengebügelt.

Anschliessend wird der Bleichgrad des Testgewebes mit einem Photometer in Form von Helligkeitswerten (=Y), ausgedrückt in %, bezogen auf das Absolutweiss gemäss CIE-Empfehlung vom 1.1.1969, gemessen. Die erhaltenen Werte sind in Tabelle 2 zusammengefasst.

**Tabelle 2**

| Formulierung aus Beispiel | ohne Belichtung | | mit 2 h Belichtung | |
|---|---|---|---|---|
| | Y[%] | ΔY | Y [%] | ΔY |
| 1 | 68,1 | | 71,1 | |
| 2 | 67,9 | -0,2 | 74 | 2,9 |
| 3 | 67,3 | -0,8 | 75,9 | 4,8 |
| 4 | 67,6 | -0,5 | 77,8 | 6,7 |

### Beispiel 6: (Vergleichsbeispiel) Man verfährt wie in Beispiel 5 beschrieben, mit dem Unterschied, dass man mit Tee angeschmutztes Baumwollgewebe verwendet.

### Die Ergebnisse sind in Tabelle 3 aufgeführt:

**Tabelle 3**

| Formulierung aus Beispiel | ohne Belichtung | | mit 2 h Belichtung | |
|---|---|---|---|---|
| | Y[%] | ΔY | Y [%] | ΔY |
| 1 | 58,1 | | 59,1 | |
| 2 | 58,2 | 0,1 | 60,5 | 1,4 |
| 3 | 58 | -0,1 | 61,2 | 2,1 |
| 4 | 57,9 | -0,2 | 63,3 | 4,2 |

### Beispiel 7: (Vergleichsbeispiel) Man verfährt wie in Beispiel 5 beschrieben, mit dem Unterschied, dass man mit Kaffee angeschmutztes Baumwofigewebe verwendet.

Die Ergebnisse sind in Tabelle 4 aufgeführt:

**Tabelle 4**

| Formulierung aus Beispiel | ohne Belichtung | | mit 2 Stunden Belichtung | | mit 4 Stunden Belichtung | |
|---|---|---|---|---|---|---|
| | Y [%] | ΔY | Y[%] | ΔY | Y[%] | ΔY |
| 1 | 79,4 | | 81,2 | | 83,4 | |
| 2 | 78,6 | -0,8 | 84,5 | 3,3 | 87 | 3,6 |
| 3 | 78,6 | -0,8 | 86,3 | 5,1 | 88,7 | 5,3 |
| 4 | 78,7 | -07 | 86,5 | 5,3 | 89 | 5,6 |

### Beispiel 8: Herstellung einer Weichspülmittelformulierung

7,5 g der Verbindung der Formel R = Rest der Talgfettsäure werden mit Wasser auf 40 g verdünnt und bei 50-60°C im Wasserbad zu einer homogenen Paste verrührt. Man erhält eine 18,75%ige wässrige Formulierung der Verbindung der Formel (103) (= Formulierung 8a)).

Von dieser Paste werden 8,0 g mit 0,15 g einer 2%igen Lösung der Verbindung der Formel (102) und 1,85 g Wasser versetzt und bei 50-60°C im Wasserbad zu einer homogenen Paste verrührt.

Die so hergestellte Weichspülmittelformulierung enthält
15 % der Verbindung der Formel (103) und
0,00345 % der Verbindung der Formel (102)
(= Formulierung 8b)).

### Beispiel 9:Waschtest

### a. Wäsche mit Testwaschmittel

1 kg Gewebe, bestehend aus 250 g mit Rotwein, Kaffee und Tee angeschmutztem Baumwollgewebe sowie 750 g gebleichtem Baumwollgewebe als Ballast werden mit 10 Liter Wasser und
40 g einer 16 % Alkylarylsulfonat, 40 % Natriumtriphosphat, 4 % Fettalkoholsulfat, 4 % Natriumsilicat, 2 % Magnesiumsilicat und 3 % Kokossäureethanolamid enthaltenden Syndetseife (dient als Testwaschmittel)
15 Minuten bei 30°C in einer Linitest-Laborwaschmaschine gewaschen.

Nach der Wäsche wird das Gewebe unter fliessendem Wasser gespült.

### b. Spülung mit der Formulierung aus Beispiel 8

1000 g des in a. gewaschenen Baumwollgewebes werden mit 6 Liter Wasser und 30 g der Spülmittelformulierungen 8a bzw. 8b fünf Minuten bei 30°C in der Waschmaschine gespült und anschliessend geschleudert.

1 Teil des Gewebes wird trockengebügelt.
1 Teil des mit Wein und Kaffee angeschmutzten Gewebes wird 4 Stunden feucht unter Osram-Lampen belichtet und nachträglich trockengebügelt.

Das mit Tee angeschmutzte Gewebe wird 2 Stunden feucht unter Osram-Lampen belichtet und nachträglich trockengebügelt.

Ausserdem wird der Spül- und Belichtungsprozess bei dem mit Tee angeschmutzten Gewebe 3 mal bzw. 5 mal wiederholt (1, 3 bzw. 5 Zyklen). Die Ergebnisse sind I Tabelle 5 aufgeführt.

**Tabelle 5:**

| Ergebnisse der Waschtests der mit Rotwein bzw. Kaffee angeschmutztem Gewebe | | | | | | | | |
|---|---|---|---|---|---|---|---|---|
| | mit Rotwein angeschmutztes Gewebe Y(Start) = 52,3 | | | | mit Kaffee angeschmutztes Gewebe Y(Start) = 73,7 | | | |
| | ohne Belichtung | | mit 4 Stunden Belichtung | | ohne Belichtung | | mit 4 Stunden Belichtung | |
| | Y | ΔY | Y | ΔY | Y | ΔY | Y | ΔY |
| Formulierung 8a) | 66,1 | | 66,2 | | 77,9 | | 80,2 | |
| Formulierung 8b) | 65,0 | 1,1 | 71,5 | 5,3 | 79,4 | 1,5 | 86,9 | 6,7 |

Die Ergebnisse zeigen, dass mit der erfindungsgemässen Spülmittelzusammensetzung nach einer vierstündigen Belichtung deutlich höhere Helligkeiten erzielt werden.

**Tabelle 6:**

| Ergebnisse der Waschtests des mit Tee angeschmutzten Gewebes | | | | | | | | | | | | |
|---|---|---|---|---|---|---|---|---|---|---|---|---|
| | mit Tee angeschmutztes Gewebe Y(Start) = 35,5 | | | | | | | | | | | |
| | nach 1 Waschzyklus | | | | nach 3 Waschzyklen | | | | nach 5 Waschzyklen | | | |
| Belichtung | ohne | | 2 Stunden | | ohne | | 2 Stunden | | ohne | | 2Stunden | |
| | Y | ΔY | Y | ΔY | Y | ΔY | Y | ΔY | Y | ΔY | Y | ΔY |
| Formulierung 8a) | 40,6 | | 40,7 | | 41,2 | | 44,7 | | 41,3 | | 49,9 | |
| Formulierung 8b) | 40,2 | -0,4 | 43,4 | 2,7 | 41,6 | 0,4 | 53,4 | 8,7 | 41,6 | 0,3 | 63,5 | 13,6 |

Die Ergebnisse zeigen, dass mit der erfindungsgemässen Spülmittelzusammensetzung deutlich höhere Helligkeiten erzielt werden.

## Patentansprüche

1. Weichspülmittelzusammensetzung, enthaltend
(a) ein wasserlösliches Zn, Fe(ll), Ca, Mg, Na, K, Al, Si(lV), P(V), Ti(lV), Ge(lV), Cr(VI), Ga(lll), Zr(lV), In(lll), Sn(lV) oder Hf(VI) Phthalocyanin; und
(b) eine quaternäre Ammoniumverbindung der Formel
worin
R₁ und R₂ unabhängig voneinander C₁-C₅-Alkyl; oder Hydroxy-C₁-C₅-Alkyl;
A und B unabhängig voneinander je den Rest der Formel oder den Rest der Formel
R₃, R₄ und R₅ unabhängig voneinander einen C₈-C₂₀-Fettsäurerest;
X₁⁻ ein für Weichmacher kompatibles Anion;
und
m, n und p eine Zahl von 0 bis 5;
bedeuten.

2. Zusammensetzung nach Anspruch 1, **dadurch gekennzeichnet, dass** sie ein Phthalocyanin der Formel enthält, worin
PC das Phthalocyaninringsystem;
Me Zn, Fe(ll), Ca, Mg, Na, K, Al-Z₁, Si(lV), P(V), Ti(lV), Ge(lV), Cr(VI), Ga(lll), Zr(IV), In(lll), Sn(lV) oder Hf(VI);
Z₁ ein Halogenid-, Sulfat-, Nitrat-, Acetat-, Alkoholat-, Carboxylat- oder Hydroxy-Ion;
q 0,1 oder 2;
r 1 bis 4;
Q₁ eine Sulfo- oder Carboxylgruppe; oder einen Rest der Formel -SO₂X₂-R₆-X₃⁺, -O-R₆-X₃⁺; oder -(CH₂)ₜ-Y₁^{+;}
worin
R₆ verzweigtes oder unverzweigtes C₁-C₈-Alkylen; oder 1,3- oder 1,4-Phenylen;
X₂ -NH-; oder -N-C₁-C₅-Alkyl-;
X₃⁺ eine Gruppe der Formel
für den Fall, dass R₆ = C₁-C₈-Alkylen, auch eine Gruppe der Formel
Y₁⁺ eine Gruppe der Formel
t 0 oder 1;
wobei in obigen Formeln
R₇ und R₈ unabhängig voneinander C₁-C₆-Alkyl;
R₉ C₁-C₆Alkyl; C₅-C₇-Cycloalkyl; oder NR₁₁R₁₂;
R₁₀ und R₁₁ unabhängig voneinander, C₁-C₅-Alkyl;
R₁₂ und R₁₃ unabhängig voneinander Wasserstoff oder C₁-C₅-Alkyl;
R₁₄ und R₁₅ unabhängig voneinander nicht substituiertes oder durch Hydroxy, Cyano, Carboxy, Carb-C₁-C₆-Akoxy, C₁-C₆-Alkoxy, Phenyl, Naphthyl oder Pyridyl substituiertes C₁-C₆-Alkyl;
u 1 bis 6;
A₁ die Ergänzung zu einem aromatischen 5- bis 7-gliedrigen Stickstoffheterocyclus, der gegebenenfalls noch ein oder zwei weitere Stickstoffatome als Ringglieder enthalten kann, und
B₁ die Ergänzung zu einem gesättigten 5- bis 7-gliedrigen Stickstoffheterocyclus, der gegebenenfalls noch 1 bis 2 Stickstoff-, Sauerstoff- und/oder Schwefelatome als Ringglieder enthalten kann;
Q₂ Hydroxy; C₁-C₂₂-Alkyl; verzweigtes C₄-C₂₂-Alkyl; C₂-C₂₂-Alkenyl; verzweigtes C₄-C₂₂-Alkenyl und Mischungen davon; C₁-C₂₂-Alkoxy; einen Sulfo- oder Carboxylrest; einen Rest der Formel -SO₂(CH₂)ᵥ-OSO₃M; -SO₂(CH₂)ᵥ-SO₃M; einen verzweigten Alkoxyrest der Formel eine Alkylethylenoxyeinheit der Formel -(T₁)_{d}-(CH₂)_{b}(OCH₂CH₂)ₐ-B₃ oder einen Ester der Formel COOR₂₃
worin
B₂ Wasserstoff; Hydroxy; C₁-C₃₀-Alkyl; C₁-C₃₀-Alkoxy; -CO₂H; -CH₂COOH; SO₃⁻M₁⁺; -OSO₃⁻M₁⁺; -PO₃²⁻; M₁; -OPO₃²⁻M₁; und Mischungen davon;
B₃ Wasserstoff; Hydroxy; -COOH; -SO₃⁻M₁⁺; -OSO₃⁻M₁⁺; C₁-C₆-Alkoxy;
M₁ ein wasserlösliches Kation;
T₁ -O-; oder -NH-;
X₁ und X₄ unabhängig voneinander -O-; -NH-; oder -N-C₁-C₅-Alkyl;
R₁₆ und R₁₇ unabhängig voneinander Wasserstoff, die Sulfogruppe und deren Salze, die Carboxylgruppe und deren Salze oder die Hydroxylgruppe bedeuten, wobei mindestens einer der Reste R₁₆ und R₁₇ für eine Sulfo- oder Carboxylgruppe oder deren Salze steht,
Y2 -O-, -S-, -NH- oder -N-C₁-C₅-Alkyl;
R₁₈ und R₁₉ unabhängig voneinander Wasserstoff, C₁-C₆-Alkyl, Hydroxy-C₁-C₆-Alkyl, Cyano-C₁-C₆-Alkyl, Sulfo- C₁-C₆-Alkyl, Carboxy oder Halogen-C₁-C₆-Alkyl; nicht substituiertes oder durch Halogen, C₁-C₄-Alkyl oder C₁-C₄-Alkoxy, Sulfo oder Carboxy substituiertes Phenyl; oder R₁₈ und R₁₉ zusammen mit dem Stickstoffatom, an das sie gebunden sind, einen gesättigten 5- oder 6-gliedrigen heterocyclischen Ring, der zusätzlich noch ein Stickstoff- oder Sauerstoffatom als Ringglied enthalten kann;
R₂₀ und R₂₁ unabhängig voneinander einen C₁-C₆-Alkyl- oder Aryl-C₁-C₆-Alkylrest;
R₂₂ Wasserstoff; oder nicht substituiertes oder durch Halogen, Hydroxy, Cyano, Phenyl, Carboxy, Carb-C₁-C₆-Alkoxy oder C₁-C₆-Alkoxy substituiertes C₁-C₆-Alkyl;
R₂₃ C₁-C₂₂-Alkyl, verzweigtes C₄-C₂₂-Alkyl, C₁-C₂₂-Alkenyl oder verzweigtes C₄-C₂₂-Alkenyl; C₃-C₂₂-Glykol; C₁-C₂₂-Alkoxy; verzweigtes C₄-C₂₂-Alkoxy; und Mischungen davon;
M Wasserstoff; oder ein Alkalimetall- oder Ammoniumion,
Z₂ ein Chlor-, Brom, Alkyl- oder Aralkylsulfation;
a 0 oder 1;
b 0 bis 6;
c 0 bis 100;
d 0; oder 1;
e 0 bis 22;
v eine ganze Zahl von 2 bis 12;
w o oder 1; und
A ein organisches oder anorganisches Anion
bedeuten, und
s im Falle einwertiger Anionen A⁻ gleich r und im Falle mehrwertiger Anionen ≤ r ist, wobei Aₛ ⁻ die positive Ladung kompensieren muss; wobei, wenn r ≠ 1, die Reste Q₁ gleich oder verschieden sein können,
und wobei das Phthalocyaninringsystem auch noch weitere löslich machende Gruppen enthalten kann.

3. Zusammensetzung nach Anspruch 1 oder 2, **dadurch gekennzeichnet, dass** sie ein Phthalocyanin der Formel enthält, worin
PC, X₂, X₃, R₆ die in Anspruch 2 angegebene Bedeutung haben;
M Wasserstoff, ein Alkalimetall-, Ammonium- oder Aminsalzion;
bedeutet, und die Summe der Zahlen r₁ und r₂ von 1 bis 4 reicht und
Aₛ die positive Ladung des Restmoleküls genau kompensiert.

4. Zusammensetzung nach Anspruch 1 oder 2, **dadurch gekennzeichnet, dass** es ein Phthalocyanin der Formel enthält, worin
PC wie in Anspruch 2 definiert ist,
R₆' C₂-C₆-Alkylen;
r₁ eine Zahl von 1 bis 4;
X₃ ^{'+} eine Gruppe der Formel
oder bedeutet, worin
R₇ und R₈ unabhängig voneinander unsubstituiertes oder durch Hydroxy, Cyano, Halogen oder Phenyl substituiertes C₁-C₄-Alkyl;
R₉ R₇; Cyclohexyl oder Amino;
R₁₁ C₁-C₄-Alkyl;
R₂₁ C₁-C₄-Alkyl; C₁-C₄-Alkoxy; Halogen, Carboxy, Carb-C₁-C₄-Alkoxy oder Hydroxy; und
A' ein Halogenid-, Alkylsulfat- oder Arylsulfation;
bedeuten, wobei die Reste -SO₂NHR'₆-X₃'⁺A⁻ gleich oder verscheiden sein können.

5. Zusammensetzung nach Anspruch 1 oder 2, **dadurch gekennzeichnet, dass** die Zusammensetzung Phthalocyanine der Formel enthält, worin
PC das Phthalocyaninringsystem;
Me Zn, Fe(II), Ca, Mg, Na, K, Al-Z₁, Si(IV), P(V), Ti(IV), Ge(IV), Cr(VI), Ga(III), Zr(IV), In(III), Sn(IV) oder Hf(VI);
Z₁ ein Halogenid-, Sulfat-, Nitrat-, Acetat-, Alkoholat-, Carboxylat- oder Hydroxy-lon;
q 0; 1; oder 2;
Y₃' Wasserstoff; ein Alkalimetall- oder Ammoniumion; und
r eine beliebige Zahl von 1 bis 4;
bedeuten.

6. Zusammensetzung nach Anspruch 5, **dadurch gekennzeichnet, dass** in Formel (5)
Me Zn oder Al-Z₁; und
Z₁ ein Halogenid-, Sulfat-, Nitrat-, Acetat-, Alkoholat-, Carboxylat- oder Hydroxy-lon;
bedeuten.

7. Zusammensetzung nach Anspruch 1,2 oder 5, **dadurch gekennzeichnet, dass** die Zusammensetzung ein Phthalocyanin der Formel enthält, worin
R₂₄ Hydroxy; C₁-C₂₂-Alkyl; verzweigtes C₄-C₂₂-Alkyl; C₁-C₂₂-Alkenyl; verzweigtes C₄-C₂₂-Alkenyl und Mischungen davon; C₁-C₂₂-Alkoxy; einen Sulfo- oder Carboxylrest; einen Rest der Formel -SO₂(CH₂)ᵥ-OSO₃M; -SO₂(CH₂)ᵥ-SO₃M; einen verzweigten Alkoxyrest der Formel eine Alkylethylenoxyeinheit der Formel -(T₁)_{d}-(CH₂)_{b}(OCH₂CH₂)ₐ-B₃ oder einen Ester der Formel COOR₂₃; und
u [Q₁]ᵣ⁺Aₛ⁻; oder Q₂; bedeuten; und
R₁₆, R₁₇, R₁₈, R₁₉, R₂₀, R₂₁, R₂₂, R₂₃, B₂, B₃, M, M₁, Q₁, Q₂, Aₛ, T₁, X₁, Y₂, Z₂'a, b, c, d, e, r, v, w die in den Formeln (2a) und (2b) angegebene Bedeutung haben.

8. Zusammensetzung nach einem der Ansprüche 1 bis 7, **dadurch gekennzeichnet, dass** die quaternäre Ammoniumverbindung der Formel (1) entspricht, worin
X₁ ein Halogenatom; -CH₃SO₄⁻; -C₂H₅SO₄⁻; oder -NO₃⁻;
bedeutet.

9. Zusammensetzung nach einem der Ansprüche 1 bis 8, **dadurch gekennzeichnet, dass** in Formel (1)
A und B den Rest der Formel (1b) bedeuten.

10. Zusammensetzung nach einem der Ansprüche 1 bis 7, **dadurch gekennzeichnet, dass** die quaternäre Ammoniumverbindung der Formel entspricht. worin
R₁, R₂ und B C₁-C₅-Alkyl;
R3 den aliphatischen Rest der Talgfettsäure; und
X₃ ⁻ ein Halogenatom;
bedeuten.

11. Zusammensetzung nach Anspruch 1, enthaltend
(a) ein wasserlösliches Phthalocyanin der Formel (5) nach Anspruch 5 und
(b) eine quaternäre Ammoniumverbindung der Formel (8) nach Anspruch 10.

12. Zusammensetzung nach Anspruch 1, enthaltend
(a) ein wasserlösliches Phthalocyanin der Formel (10) nach Anspruch 7 und
(b) eine quaternäre Ammoniumverbindung der Formel (8) nach Anspruch 10.

13. Zusammensetzung nach Anspruch 1, **dadurch gekennzeichnet, dass** sie 0,0001 bis 0,05 Gew.% der Komponente (a) und
1 bis 20 Gew.% der Komponente (b) enthält.

14. Verfahren zum Bleichen von textilen Fasermaterialien mit einem Photobleichmittel, **dadurch gekennzeichnet, dass** man angeschmutzte Textilien in einem Bad, das Weichspülmittelzusammensetzung, enthaltend
(a) ein wasserlösliches Zn, Fe(ll), Ca, Mg, Na, K, Al, Si(lV), P(V), Ti(lV), Ge(lV), Cr(VI), Ga(lll), Zr(lV), In(lll), Sn(lV) oder Hf(VI) Phthalocyanin; und
(b) eine quaternäre Ammoniumverbindung der Formel (1),
unter Bestrahlung mit sichtbarem und/oder infrarotem Licht oder im Tageslicht und in Gegenwart von Sauerstoff behandelt, wobei man entweder das Weichspülbad direkt oder die feuchten Textilien ausserhalb des Weichspülbades bestrahlt.

## Claims

1. A fabric softener composition comprising
(a) a water-soluble phthalocyanine of Zn, Fe(II), Ca, Mg, Na, K, Al, Si(IV), P(V), Ti(IV), Ge(IV), Cr(VI), Ga(III), Zr(IV), In(III), Sn(IV) or Hf(VI); and
(b) a quaternary ammonium compound of the formula
in which
R₁ and R₂ independently of one another are C₁-C₅alkyl; or hydroxy-C₁-C₅alkyl;
A and B independently of one another are each the radical of the formula or the radical of the formula
R₃, R₄ and R₅ independently of one another are a C₈-C₂₀ fatty acid radical;
X₁⁻ is a softener-compatible anion;
and
m, n and p are numbers from 0 to 5.

2. A composition according to Claim 1, which comprises a phthalocyanine of the formula in which
PC is the phthalocyanine ring system;
Me is Zn, Fe(II), Ca, Mg, Na, K, Al-Z₁, Si(IV), P(V), Ti(IV), Ge(IV), Cr(VI), Ga(III), Zr(IV), In(III), Sn(IV) or Hf(VI);
Z₁ is a halide, sulfate, nitrate, acetate, alkoxide carboxylate or hydroxyl ion;
q is 0, 1 or 2;
r is 1 to 4;
Q₁ is a sulfo or carboxyl group; or a radical of the formula
-SO₂X₂-R₆-X₃⁺, -O-R₆-X₃⁺; or -(CH₂)ₜ-Y₁^{+;}
in which
R₆ is a branched or unbranched C₁-C₈alkylene; or 1,3-or 1,4-phenylene;
X₂ is -NH-; or -N-C₁-C₅alkyl;
X₃⁺ is a group of the formula
or, in the case where R₆ = C₁-C₈alkylene, also a group of the formula or Y₁⁺ is a group of the formula or
t is 0 or 1;
where in the above formulae
R₇ and R₈ independently of one another are C₁-C₆alkyl;
R₉ is C₁-C₆alkyl; C₅-C₇cycloalkyl; or NR₁₁R₁₂;
R₁₀ and R₁₁ independently of one another are C₁-C₅alkyl;
R₁₂ and R₁₃ independently of one another are hydrogen or C₁-C₅alkyl;
R₁₄ and R₁₅ independently of one another are unsubstituted C₁-C₆alkyl or C₁-C₆alkyl substituted by hydroxyl, cyano, carboxyl, carb-C₁-C₆alkoxy, C₁-C₆alkoxy, phenyl, naphthyl or pyridyl;
u is from 1 to 6;
A₁ is a unit which completes an aromatic 5- to 7-membered nitrogen heterocycle, which may where appropriate also contain one or two further nitrogen atoms as ring members, and
B₁ is a unit which completes a saturated 5- to 7-membered nitrogen heterocycle, which may where appropriate also contain 1 to 2 nitrogen, oxygen and/or sulfur atoms as ring members;
Q₂ is hydroxyl; C₁-C₂₂alkyl; branched C₄-C₂₂alkyl; C₂-C₂₂alkenyl; branched C₄-C₂₂alkenyl and mixtures thereof; C₁-C₂₂alkoxy; a sulfo or carboxyl radical; a radical of the formula -SO₂ (CH₂)ᵥ-OSO₃M; -SO₂ (CH₂)ᵥ-SO₃M; a branched alkoxy radical of the formula an alkylethyleneoxy unit of
the formula -(T₁)_{d}-(CH₂)_{b}(OCH₂CH₂)ₐ-B₃ or an ester of the formula COOR₂₃
in which
B2 is hydrogen; hydroxyl; C₁-C₃₀alkyl; C₁-C₃₀alkoxy; -CO₂H; -CH₂COOH; SO₃⁻M₁⁺; -OSO₃⁻M₁⁺; -PO₃²⁻; M₁; -OPO₃²⁻ M₁; and mixtures thereof;
B3 is hydrogen; hydroxyl; -COOH; -SO₃⁻M₁⁺; -OSO₃⁻M₁⁺; C₁-C₆alkoxy;
M₁ is a water-soluble cation;
T₁ is -O-; or -NH-;
X₁ and X₄ independently of one another are -O-; -NH-; or -N-C₁-C₅alkyl;
R₁₆ and R₁₇ independently of one another are hydrogen, a sulfo group and salts thereof, a carboxyl group and salts thereof or a hydroxyl group, at least one of the radicals R₁₆ and R₁₇ being a sulfo or carboxyl group or salts thereof,
Y₂ is -O-, -S-, -NH- or -N-C₁-C₅alkyl;
R₁₈ and R₁₉ independently of one another are hydrogen, C₁-C₆alkyl, hydroxy-C₁-C₆alkyl, cyano-C₁-C₆alkyl, sulfo- C₁-C₆alkyl, carboxyl or halogen-C₁-C₆alkyl; unsubstituted phenyl or phenyl substituted by halogen, C₁-C₄alkyl or C₁-C₄alkoxy, sulfo or carboxyl or R₁₈ and R₁₉ together with the nitrogen atom to which they are bonded are a saturated 5- or 6-membered heterocyclic ring which may additionally also contain a nitrogen or oxygen atom as a ring member;
R₂₀ and R₂₁ independently of one another are C₁-C₆alkyl or aryl-C₁-C₆alkyl radicals;
R₂₂ is hydrogen; or unsubstituted C₁-C₆alkyl or C₁-C₅alkyl substituted by halogen, hydroxyl, cyano, phenyl, carboxyl, carb-C₁-C₆alkoxy or C₁-C₆alkoxy;
R₂₃ is C₁-C₂₂alkyl, branched C₄-C₂₂alkyl, C₁-C₂₂alkenyl or branched C₄-C₂₂alkenyl; C₃-C₂₂glycol; C₁-C₂₂alkoxy; branched C₄-C₂₂alkoxy; and mixtures thereof;
M is hydrogen; or an alkali metal ion or ammonium ion,
Z₂ is a chlorine, bromine, alkylsulfate or aralkylsulfate ion;
a is 0 or 1;
b is from 0 to 6;
c is from 0 to 100;
d is 0; or 1;
e is from 0 to 22;
v is an integer from 2 to 12;
w is 0 or 1; and
A is an organic or inorganic anion, and
s is equal to r in cases of monovalent anions A⁻ and is ≤ r in cases of polyvalent anions, it being necessary for Aₛ⁻ to compensate the positive charge; where, when r ≠ 1, the radicals Q₁ can be identical or different,
and where the phthalocyanine ring system may also comprise further solublising groups.

3. A composition according to Claim 1 or 2 which comprises a phthalocyanine of the formula in which
PC, X₂, X₃, and R₆ are as defined in Claim 2;
M is hydrogen, an alkali metal ion, ammonium ion or amine salt ion;
and the sum of the numbers r₁ and r₂ is from 1 to 4 and
Aₛ balances exactly the positive charge on the remainder of the molecule.

4. A composition according to Claim 1 or 2, which comprises a phthalocyanine of the formula in which
PC is as defined in Claim 2,
R₆' is C₂-C₆alkylene;
r₁ is a number from 1 to 4;
X₃'⁺ is a group of the formula
in which
R₇ and R₈ independently of one another are unsubstituted C₁-C₄alkyl or C₁-C₄alkyl substituted by hydroxyl, cyano, halogen or phenyl;
R₉ is R₇; cyclohexyl or amino;
R₁₁ is C₁-C₄alkyl;
R₂₁ is C₁-C₄alkyl; C₁-C₄alkoxy; halogen, carboxyl, carb-C₁-C₄alkoxy or hydroxyl; and
A' is a halide, alkylsulfate or arylsulfate ion;
it being possible for the radicals -SO₂NHR'₆-X₃'⁺A⁻ to be identical or different.

5. A composition according to Claim 1 or 2, which comprises phthalocyanines of the formula in which
PC is the phthalocyanine ring system;
Me is Zn, Fe(II), Ca, Mg, Na, K, Al-Z₁, Si(IV), P(V), Ti(IV), Ge(IV), Cr(VI), Ga(III), Zr(IV), In(III), Sn(IV) or Hf(VI);
Z₁ is a halide, sulfate, nitrate, acetate, alkoxide carboxylate or hydroxyl ion;
q is 0; 1; or 2;
Y₃' is hydrogen; an alkali metal ion or ammonium ion; and
r is any number from 1 to 4.

6. A composition according to Claim 5, wherein in formula (5)
Me is Zn or Al-Z₁; and
Z₁ is a halide, sulfate, nitrate, acetate, alkoxide carboxylate or hydroxyl ion.

7. A composition according to Claim 1, 2 or 5, which comprises a phthalocyanine of the formula in which
R₂₄ is hydroxyl; C₁-C₂₂alkyl; branched C₄-C₂₂alkyl; C₁-C₂₂alkenyl; branched C₄-C₂₂alkenyl and mixtures thereof; C₁-C₂₂alkoxy; a sulfo or carboxyl radical; a radical of the formula -SO₂(CH₂)ᵥ-OSO₃M; -SO₂(CH₂)ᵥ-SO₃M; a branched alkoxy radical of the formula an alkylethyleneoxy unit of the formula -(T₁)_{d}-(CH₂)_{b}(OCH₂CH₂)ₐ-B₃ or an ester of the formula COOR₂₃; and
U is [Q₁]ᵣ⁺Aₛ⁻; or Q₂; and
R₁₆, R₁₇, R₁₈, R₁₉, R₂₀, R₂₁, R₂₂, R₂₃, B₂, B₃, M, M₁, Q₁, Q₂, Aₛ, T₁, X₁, Y₂, Z₂, a, b, c, d, e, r, v, w are as defined in the formulae (2a) and (2b).

8. A composition according to any one of Claims 1 to 7, wherein the quaternary ammonium compound has the formula (1), in which
X₁ is a halogen atom; -CH₃SO₄⁻; -C₂H₅SO₄⁻; or -NO₃⁻;.

9. A composition according to any one of Claims 1 to 8, wherein in formula (1)
A and B are the radical of the formula (1b).

10. A composition according to any one of Claims 1 to 7, wherein the quaternary ammonium compound has the formula in which
R₁, R₂ and B are C₁-C₅alkyl;
R3 is the aliphatic radical of tallow fatty acid; and
X₃⁻ is a halogen atom.

11. A compostion according to Claim 1 comprising
(a) a water-soluble phthalocyanine of the formula (5) according to Claim 5 and
(b) a quaternary ammonium compound of the formula (8) according to Claim 10.

12. A composition according to Claim 1 comprising
(a) a water-soluble phthalocyanine of the formula (10) according to Claim 7 and
(b) a quaternary ammonium compound of the formula (8) according to Claim 10.

13. A composition according to Claim 1, which comprises from 0.0001 to 0.05 % by weight of component (a) and from 1 to 20 % by weight of component (b).

14. A process for the bleaching of textile fibre materials using a photobleaching agent, which comprises treating soiled textiles in a bath of the fabric softener composition comprising
(a) a water-soluble phthalocyanine of Zn, Fe(II), Ca, Mg, Na, K, Al, Si(IV), P(V), Ti(IV), Ge(IV), Cr(VI), Ga(III), Zr(IV), In(III), Sn(IV) or Hf(VI) phthalocyanine; and
(b) a quaternary ammonium compound of the formula (1), with irradiation with visible and/or infrared light or in daylight and in the presence of oxygen, either on the fabric softener bath directly or on the damp textiles outside the fabric softener bath.

## Revendications

1. Composition d'adoucissant contenant
(a) une phtalocyanine hydrosoluble de Zn, Fe(II), Ca, Mg, Na, K, Al, Si(IV), P(V), Ti(IV), Ge(IV), Cr(VI), Ga(III), Zr(IV), In(III), Sn(IV) ou Hf(VI) ; et
(b) un composé d'ammonium quaternaire de formule
où
R₁ et R₂ représentent, indépendamment l'un de l'autre, des groupes alkyle en C₁-C₅ ; ou hydroxyalkyle en C₁ - C₅ ;
A et B représentent chacun, indépendamment l'un de l'autre, le reste de formule ou le reste de formule
R₃, R₄ et R₅ représentent, indépendamment l'un de l'autre, un reste acide gras en C₈-C₂₀ ;
X₁⁻ représente un anion compatible avec l'adoucissant ;
et
m, n et p sont un nombre de 0 à 5.

2. Composition selon la revendication 1, **caractérisée en ce qu'**elle contient une phtalocyanine de formule ou où
PC représente le système cyclique phtalocyanine ;
Me représente un atome de Zn, Fe(II), Ca, Mg, Na, K, Al-Z₁, Si(IV), P(V), Ti(IV), Ge(IV), Cr(VI), Ga(III), Zr(IV), In(III), Sn(IV) ou Hf(VI) ;
Z₁ représente un ion halogénure, sulfate, nitrate, acétate, alcoolate, carboxylate ou hydroxy ;
q vaut 0, 1 ou 2 ;
r va de 1 à 4 ;
Q₁ représente un groupe sulfo ou carboxyle ; ou un reste de formule
-SO₂X₂-R₆-X₃⁺, -O-R₆-X₃⁺; ou -(CH₂)ₜ-Y₁⁺ ;
où
R₆ représente des groupes alkylène en C₁-C₈ linéaire ou ramifié ; ou 1,3- ou 1,4-phénylène ;
X₂ représente des groupes -NH- ; ou -N-alkyle en C₁-C₅- ;
X₃⁺ représente un groupe de formule
pour le cas, où R₆ = alkylène en C₁-C₈, également un groupe de formule
Y₁⁺ représente un groupe de formule
t vaut 0 ou 1 ;
dans les formules ci-dessus
R₇ et R₈ représentent, indépendamment l'un de l'autre, un groupe alkyle en C₁-C₆ ;
R₉ représente un groupe alkyle en C₁-C₆ ; cyclo-alkyle en C₅-C₇ ; ou NR₁₁R₁₂ ;
R₁₀ et R₁₁ représentent, indépendamment l'un de l'autre, un groupe alkyle en C₁-C₅ ;
R₁₂ et R₁₃ représentent, indépendamment l'un de l'autre, un atome d'hydrogène ou un groupe alkyle en C₁-C₅ ;
R₁₄ et R₁₅ représentent, indépendamment l'un de l'autre, un groupe alkyle en C₁-C₆ non substitué ou substitué par des substituants hydroxy, cyano, carboxy, carbalkoxy en C₁-C₆, alkoxy en C₁-C₆, phényle, naphtyle ou pyridyle ;
u va de 1 à 6 ;
A₁ représente un complément d'un hétérocycle azoté de 5 à 7 chaînons qui peut éventuellement contenir encore un ou deux atomes d'azote en tant que termes cycliques, et
B₁ représente le complément d'un hétérocycle azoté de 5 à 7 chaînons, qui peut éventuellement contenir encore 1 à 2 atomes d'azote, d'oxygène et/ou de soufre en tant que termes cycliques ;
Q₂ représente un groupe hydroxy ; un groupe alkyle en C₁-C₂₂ ; un groupe alkyle en C₄-C₂₂ ramifié ; un groupe alcényle en C₂-C₂₂ ; un groupe alcényle en C₄-C₂₂ ramifié et ses mélanges ; un groupe alkoxy en C₁-C₂₂ ; un reste sulfo ou carboxyle ; un reste de formule -SO₂(CH₂)ᵥ-OSO₃M; -SO₂(CH₂)ᵥ-SO₃M;
un reste alkoxy ramifié de formule un motif alkyloxyéthyléne de formule
**-(T**_{**1**}**)**_{**d**}**-(CH**_{**2**}**)**_{**b**}**(OCH**_{**2**}**CH**_{**2**}**)**_{**a**}**-B**_{**3**} ou un ester de formule COOR₂₃ où
B₂ représente un atome d'hydrogène ; des groupes hydroxy ; alkyle en C₁-C₃₀ ; alkoxy en C₁-C₃₀ ; -CO₂H ; -CH₂COOH ; -SO₃⁻M₁⁺ ; -OSO₃⁻M₁⁺ ; -PO₃²⁻ ; M₁ ; -PO₃²⁻M₁ ; et leurs mélanges ;
B3 représente un atome d'hydrogène ; des groupes hydroxy ; -COOH ; -SO₃⁻M₁⁺ ; -OSO₃⁻M₁⁺ ; alkoxy en C₁-C₆ ;
M₁ représente un cation hydrosoluble ;
T₁ représente des groupes -O- ; -NH- ;
X₁ et X₄ représentent, indépendamment l'un de l'autre, un atome de -O- ; des groupes -NH- ; ou N-alkyle en C₁-C₅ ;
R₁₆ et R₁₇ représentent, indépendamment l'un de l'autre, un atome d'hydrogène, le groupe sulfo et ses sels, le groupe carboxyle et ses sels, ou le groupe hydroxyle, au moins l'un des restes R₁₆ et R₁₇ représente un grupe sulfo ou carboxyle ou leurs sels,
Y₂ représente des groupes de -O-, -S-, -NH- ou N-alkyle en C₁-C₅ ;
R₁₈ et R₁₉ représentent, indépendamment l'un de l'autre, un atome d'hydrogène, des groupes alkyle en C₁-C₆, hydroxyalkyle en C₁-C₆, cyanoalkyle en C₁-C₆, sulfoalkyle en C₁-C₆, carboxy ou haloalkyle en C₁-C₆ ; un groupe phényle non substitué ou substitué par des substituants halogène, alkyle en C₁-C₄ ou alkoxy en C₁-C₄, sulfo ou carboxy ; ou R₁₈ et R₁₉ forment conjointement avec l'atome d'azote auquel ils sont liés, un cycle hétérocyclique saturé de 5 ou 6 chaînons, qui peut contenir de plus un atome d'azote ou d'oxygène en tant que terme cyclique ;
R₂₀ et R₂₁ représentent, indépendamment l'un de l'autre, un reste alkyle en C₁-C₆ ou arylalkyle en C₁-C₆ ;
R₂₂ représente un atome d'hydrogène ; ou un groupe alkyle en C₁-C₆ non substitué ou substitué par des substituants halogène, hydroxy, cyano, phényle, carboxy, carbalkoxy en C₁-C₆ ou alkoxy en C₁-C₆ ;
R₂₃ représente des groupes alkyle en C₁-C₂₂, alkyle en C₄-C₂₂ ramifié, alcényle en C₂-C₂₂ ou alcényle en C₄-C₂₂ ramifié ; glycol en C₃-C₂₂ ; alkoxy en C₁-C₂₂ ; alkoxy en C₄-C₂₂ ramifié ; et leurs mélanges ;
M représente un atome d'hydrogène ; ou un ion métal alcalin ou ammonium,
Z₂ représente un ion chlore, brome, alkyl- ou aralkylsulfate ;
a vaut 0 ou 1 ;
b va de 0 à 6 ;
c va de 0 à 100 ;
d vaut 0 ou 1 ;
e va de 0 à 22 ;
v est un entier de 2 à 12 ;
w vaut 0 ou 1 ; et
A représente un anion organique ou inorganique, et
s en cas d'anions monovalents A⁻ est égal à r et en cas d'anions multivalents est ≤r, Aₛ⁻ devant compenser la charge positive ; où lorsque r ≠ 1, les restes Q₁ peuvent être identiques ou différents,
et le système cyclique phtalocyanine pouvant contenir encore d'autres groupes solubilisants.

3. Composition selon la revendication 1 ou 2, **caractérisée en ce qu'**elle contient une phtalocyanine de formule où
PC, X₂, X₃, R₆ possèdent la signification donnée à la revendication 2 ;
M représente un atome d'hydrogène, un ion sel de métal alcalin, d'ammonium ou d'amine ;
et la somme des nombres r₁ et r₂ va de 1 à 4 et
Aₛ compense précisément la charge positive de la molécule du reste.

4. Composition selon la revendication 1 ou 2, **caractérisée en ce qu'**elle contient une phtalocyanine de formule
PC est défini comme à la revendication 2,
R₆^{'} représente un groupe alkylène en C₂-C₆ ;
r₁ est un nombre de 1 à 4 ;
X₃'⁺ représente un groupe de formule
où
R₇ et R₈ représentent, indépendamment l'un de l'autre, un groupe alkyle en C₁-C₄ non substitué ou substitué par des substituants hydroxy, cyano, halogène ou phényle ;
R₉ représente R₇ ; des groupes cyclohexyle ou amino ;
R₁₁ représente un groupe alkyle en C₁-C₄ ;
R₂₁ représente des groupes alkyle en C₁-C₄ ; alkoxy en C₁-C₄ ; halogène, carboxy, carbalkoxy en C₁-C₄ ou hydroxy ; et
A' représente un ion halogénure, alkylsulfate ou arylsulfate ;
les restes -SO₂NHR₆^{'-}X₃^{'+}A⁻ peuvent être identiques ou différents.

5. Composition selon la revendication 1 ou 2, **caractérisée en ce qu'**elle contient une phtalocyanine de formule où
PC représente le système cyclique phtalocyanine ;
Me représente Zn, Fe(II), Ca, Mg, Na, K, Al-Z₁, Si(IV), P(V), Ti(IV), Ge(IV), Cr(VI), Ga(III), Zr(IV), In(III), Sn(IV) ou Hf(VI) ;
Z₁ représente un ion halogénure, sulfate, nitrate, acétate, alcoolate, carboxylate ou hydroxy ;
q vaut 0, 1 ou 2 ;
Y₃ représente un atome d'hydrogène ; un ion métal alcalin ou ammonium ; et
r est un nombre arbitraire de 1 à 4.

6. Composition selon la revendication 5, **caractérisée en ce que** à la formule (5)
Me représente un atome de Zn ou un groupe Al-Z₁ ; et
Z₁ représente un ion halogénure, sulfate, nitrate, acétate, alcoolate, carboxylate ou hydroxy.

7. Composition selon la revendication 1, 2 ou 5, **caractérisé en ce que** la composition contient une phtalocyanine de formule où
R₂₄ représente des groupes hydroxy ; alkyle en C₁-C₂₂ ; alkyle en C₄-C₂₂ ramifié ; alcényle en C₂-C₂₂ ; alcényle en C₄-C₂₂ ramifié et ses mélanges ; alkoxy en C₁-C₂₂ ; un reste sulfo ou carboxyle ; un reste de formule
-SO₂(CH₂)ᵥ-OSO₃M; -SO₂(CH₂)ᵥ-SO₃M;
un reste alkoxy ramifié de formule un motif allyloxyéthylène de formule **-(T**_{**1**}**)**_{**d**}**-(CH**_{**2**}**)**_{**b**}**(OCH**_{**2**}**CH**_{**2**}**)**_{**a**}**-B**_{**3**}
ou un reste ester de formule COOR₂₃ ; et
U représente [Q₁]ᵣ⁺A_{S}⁻ ; ou Q₂.
R₁₆, R₁₇, R₁₈, R₁₉, R₂₀, R₂₁, R₂₂, R₂₃, B₂, B₃, M, M₁, Q₁, Q₂, A_{S}, T₁, X₁, Y₂, Z₂, a, b, c, d, e, r, v, w possèdent les significations données aux formules (2a) et (2b).

8. Composition selon l'une des revendications 1 à 7, **caractérisée en ce que** le composé quaternaire d'ammonium répond à la formule (1), où
X₁ représente un atome d'halogène, des groupes -CH₃SO₄⁻ ; -C₂H₅SO₄⁻ ; ou -NO₃⁻.

9. Composition selon l'une des revendications 1 à 8, **caractérisée en ce que** à la formule (1) A et B représentent le reste de formule (1b).

10. Composition selon l'une des revendications 1 à 7, **caractérisée en ce que** le composé d'ammonium quaternaire répond à la formule R₁, R₂ et B représentent un groupe alkyle en C₁-C₅ ;
R3 représente le reste aliphatique de l'acide gras de suif et
X₃⁻ représente un atome d'halogène.

11. Composition selon la revendication 1, contenant
(a) une phtalocyanine hydrosoluble de formule (5) selon la revendication 5 et
(b) un composé d'ammonium quaternaire de formule (8) selon la revendication 10.

12. Composition selon la revendication 1, contenant
(a) une phtalocyanine hydrosoluble de formule (10) selon la revendication 7 et
(b) un composé d'ammonium quaternaire de formule (8) selon la revendication 10.

13. Composition selon la revendication 1, **caractérisée en ce qu'**elle contient
de 0,0001 à 0,05 % en masse du composant (a) et de 1 à 20 % en masse du composant (b).

14. Procédé de blanchiment de matières fibreuses textiles à l'aide d'un agent de blanchiment photoactif, **caractérisé en ce qu'**on traite sous irradiation des matières textiles souillées dans un bain qui contient la composition d'adoucissant, contenant
(a) une phtalocyanine hydrosoluble de Zn, Fe(II), Ca, Mg, Na, K, Al, Si(IV), P(V), Ti(IV), Ge(IV), Cr(VI), Ga(III), Zr(IV), In(III), Sn(IV) ou Hf(VI) ; et
(b) un composé d'ammonium quaternaire de formule (1),
sous irradiation par la lumière dans le domaine du visible et/ou infrarouge ou la lumière du jour et en présence de l'oxygène, en irradiant soit le bain adoucissant directement, soit les matières textiles humides en dehors du bain adoucissant.
